# EUROPÄISCHE PATENTSCHRIFT

(11) **EP 0 555 859 B1**
(45) Veröffentlichungstag und Bekanntmachung des Hinweises auf die Patenterteilung: **04.09.1996**
(21) Anmeldenummer: 93102171.1
(22) Anmeldetag: 11.02.1993
(51) Int. Cl.: A47G 25/54, A47G 25/58

(54) **Vorrichtung zum Abbau von chemischen Verunreinigungen in Bekleidungsstücken und Polstermöbeln**
Device for the degradation of chemical impurities in items of clothing and upholstery furnitures
Dispositif pour la dégradation d'impuretés chimiques dans des articles vestimentaires et meubles de rembourrage

(30) Priorität: 13.02.1992 DE 4204303
(43) Veröffentlichungstag der Anmeldung: 18.08.1993
(73) Patentinhaber: Gerisch, Rolf, D-85658 Egmating (DE)
(72) Erfinder: Gerisch, Rolf, D-85658 Egmating (DE)

(56) Entgegenhaltungen:
- EP-A- 0 171 236
- EP-A- 0 305 641
- DE-A- 3 803 600
- DE-A- 3 932 357
- GB-A- 2 210 855
- US-A- 5 141 107

## Beschreibung

Die Erfindung betrifft einen Foliensack zum Abbau von in Spurenmengen vorhandenen Verunreinigungen wie Pestizide, Fungizide, Insektizide, Formaldehyd aus Bekleidungsstücken und Polstermöbeln wie sie bei der Herstellung und insbesondere bei der Imprägnierung durch chemische Behandlung auftreten.

Es gibt Folienmaterialien mit der Eigenschaft mit gasförmigen Molekülen obiger Substanzen zu reagieren bzw. mit dem Folienmaterial chemische Verbindungen einzugehen.

Derartige Eigenschaften von Folien sollen herausgezogen werden zur Entsorgung von chemisch behandelten Bekleidungsstücken und Polstermöbeln zum Zwecke der Entsorgung chemischer Schadstoffmoleküle, welche insbesondere auch in Lederbekleidungen oder Sitzmöbeln in für den menschlichen Körper schädlichen Mengen gasförmig eingelagert sind.

Der Erfindung liegt die Aufgabe zugrunde mit möglichst geringem Aufwand unter Vermeidung komplizierter und aufwendiger Einrichtungen Schadstoffkomponenten chemisch zu binden mit dem Ziel der Entsorgung.

Diese Aufgabe wird dadurch gelöst, daß die Gegenstände in einen verschließbaren Foliensack gebracht werden, dessen Material aus Hoch- oder Niederdruck- Polyethylen- oder Polypropylenfolie besteht und mit einer Einrichtung versehen ist zur Erzielung einer geringen Luftbewegung durch den Foliensack, wobei Schadstoffmoleküle mit den Innenflächen des Foliensackes reagieren und adsobiert werden.

Zur Erzielung einer geringen Luftbewegung im Foliensack ist es vorteilhaft mittels einer elektrischen Miniaturluftpumpe kontinuierlich Luft in den Foliensack zu pumpen, wobei gleichzeitig Luft aus dem Foliensack über ein Filterelement (in ausreichendem Abstand vom Lufteinlaß) entweichen kann. Hierbei sollen die in den kondaminierten Gegenständen haftenden Schadstoffmoleküle durch geringe Luftbewegung im Foliensack an die Innenoberfläche gebracht werden, um chemisch zu reagieren. Hiermit wird eine weitgehende Entsorgung kontaminierter Gegenstände erreicht.

Das Wesen der Erfindung ist demnach darin zu sehen, daß die im Textilgewebe gasförmig angelagerten Schadstoffmoleküle durch geeignete Luftbewegung im Foliensack an die Oberfläche der Innenseite transportiert werden und dort mit der Folie reagieren. Somit können Schadstoffe, wie sie durch die Herstellung und auch bei der chemischen Behandlung in die entsprechenden Materialien gelangen, wesentlich abgebaut und entsorgt werden.

Ein Ausführungsbeispiel der Erfindung ist in der Zeichnung dargestellt und wird nachfolgend näher beschrieben.
Die einzige Figur zeigt einen Foliensack 1, welcher an seiner Oberseite von innen einen Versteifungskarton 4 zur Formstabilisierung aufweist. Eine Öffnung 6 ist vorgesehen, um den Haken eines Kleiderbügels von innen hindurch zu schieben, damit der Foliensack mit dem Textilgut aufgehängt werden kann.
Im unteren Bereich des Foliensackes ist ein Lufteinlaßanschluß 2 vorgesehen, welcher mit einer kleinen elektrischen Luftpumpe 5 verbunden ist. Mindestens ein seitlicher Luftanschluß 3 im oberen Bereich des Foliensackes verhindert einen Druckaufbau, indem die zugeführte Luft in gleichem Maß aus dem Sack entweichen kann.

Anstelle einer kleinen elektrischen Luftpumpe 5 kann nach einer bevorzugten Ausführungsform in den Wandungen des Foliensacks, vorzugsweise im Bodenteil des Foliensacks, ein elektrisch betriebener Lüftermotor angeordnet sein, wobei vorzugsweise im gegenüber angeordneten Kopfteil des Foliensacks Filter, vorzugsweise Mikrofeinstfilter (insbesondere nach DE-PS 39 32 357) angeordnet sind. In diesem Falle ist die Versteifung 4 an der Oberseite des Foliensacks in Form eines Rahmens ausgebildet.

Vorrichtung 7 zum Öffnen und Schließen des Foliensacks. Dabei soll eine geringe Luftbewegung in und um das Textilgut erzeugt werden, um die flüchtigen Schadstoffmoleküle mit der Folienfläche in Kontakt zu bringen. Bei der bevorzugten Ausführungsform besteht die Vorrichtung 7 aus einem praktisch luftdichten Schiebeverschluß.

Als Materialien für den Foliensack sind corona-behandelte Niederdruck- und/oder Hochdruckpolyethylen- und/oder Propylenfolien, zumindest deren Innenflächen, besonders bevorzugt.

## Patentansprüche

1. Foliensack zur Verwendung als Umhüllung von Kleidungsstücken, Polstermöbeln und dgl., welche von chemischen Substanzen wie Pestiziden, Fungiziden, Insektiziden, Formaldehyd etc., kontaminiert sind, mit dem Ziel der Entsorgung dieser Substanzen, dadurch gekennzeichnet, daß der Foliensack ein verschließbarer Sack ist, in den die entsprechenden Gegenstände gebracht werden, und daß der Foliensack aus einem Material aus Hoch-oder Niederdruck-Polyethylen-oder Polypropylenfolie besteht und mit einer Einrichtung versehen ist zur Erzielung einer geringen Luftströmung durch den Foliensack, wobei Schadstoffmoleküle an der Innenfläche des Foliensackes chemisch reagieren.

2. Foliensack nach Anspruch 1, dadurch gekennzeichnet, daß eine elektrische Miniaturluftpumpe kontinuierlich Luft in den Foliensack pumpt, welche über ein Filterelement 3 in genügendem Abstand vom Lufteinlaß in den Foliensack aus dem Foliensack entweichen kann.

3. Foliensack nach Anspruch 1, dadurch gekennzeichnet, daß die Erzeugung des Luftstroms mittels eines in den Wandungen des Foliensacks angeordneten elektrisch betriebenen Lüftermotors erfolgt.

4. Foliensack nach Anspruch 3, dadurch gekennzeichnet, daß der Lüftermotor im Bodenteil des Foliensacks angeordnet ist.

5. Foliensack nach mindestens einem der Ansprüche 1 bis 4, dadurch gekennzeichnet, daß das Filterelement 3 als Mikrofeinstfilter ausgebildet ist.

6. Foliensack nach Anspruch 5, dadurch gekennzeichnet, daß das Filterelement 3 in Form von Mikrofeinstfiltern im Bodenteil und/oder im Kopfteil des Foliensacks angeorndet ist.

7. Foliensack nach mindestens einem der Ansprüche 1 bis 6, dadurch gekennzeichnet, daß die Innenseiten der Niederdruck- und/oder Hochdruckpolyethylen- und/oder Propylenfolien corona-behandelt sind.

8. Foliensack nach Anspruch 7, dadurch gekennzeichnet, daß das Material des Foliensacks aus Copolymeren von Ethylen und Propylen besteht.

9. Foliensack nach mindestens einem der Ansprüche 1 bis 8, dadurch gekennzeichnet, daß die Vorrichtung 7 zum Öffnen und Schließen des Foliensacks aus einem Schiebeverschluß besteht.

## Claims

1. Foil sack for use as container for clothing articles, upholstered furniture and the like which have been contaminated with chemical substances such as pesticides, fungicides, insecticides, formaldehyde, etc. with the goal of getting rid of these substances, thereby characterized that the foil sack is a closable sack into which the corresponding objects are brought , and that the foil sack consists of a material of high- or low-pressure polyethylene or polypropylene foil and is provided with a device for obtaining a low air flow through the foil sack, whereby pollutant molecules react chemically on the inside surface of the foil sack.

2. Foil sack according to Claim 1, thereby characterized that an electric miniature air pump continuously pumps air into the foil sack, which can escape from the foil sack through a filter element 3 at an adequate distance from the air inlet into the foil sack.

3. Foil sack according to Claim 1, thereby characterized that the generation of the air flow is achieved by means of an electrically operated fan motor arranged in the walls of the foil sack.

4. Foil sack according to Claim 3, thereby characterized that the fan motor is arranged in the bottom part of the foil sack.

5. Foil sack according to at least one of the Claims 1 to 4, thereby characterized that the filter element 3 is designed as a microscopically fine filter.

6. Foil sack according to Claim 5, thereby characterized that the filter element 4 is arranged in the shape of microscopically fine filters in the bottom part and/or in the top part of the foil sack.

7. Foil sack according to at least one of the Claims 1 to 6, thereby characterized that the insides of the low-pressure and/or high-pressure polyethylene and/or propylene foils are corona treated.

8. Foil sack according to Claim 7, thereby characterized that the material of the foil sack consists of copolymers of ethylene and propylene.

9. Foil sack according to at least one of the Claims 1 to 8, thereby characterized that the device 7 for opening and closing the foil sack consists of a sliding closure.

## Revendications

1. Sac en feuille de plastique servant à envelopper vêtements, meubles rembourrés ou autres objets de ce genre contaminés par des substances chimiques comme les pesticides, les fongicides, les insecticides, le formaldéhyde etc., pour éliminer ces substances. Caractéristique : il s'agit d'un sac qui peut être fermé, dans lequel on place les objets contaminés. Il est composé d'une feuille de polyéthylène haute ou basse pression ou dune feuille de polypropylène et est équipé d'un dispositif permettant de générer un léger courant d'air dans le sac afin de favoriser la réaction chimique entre les molécules de substances nocives et la surface intérieure du sac.

2. Sac en plastique conforme à la revendication n° 1, se distinguant par le fait qu'une pompe électrique miniature pompe de l'air dans le sac en continu, cet air pouvant s'échapper du sac par un filtre 3 suffisamment éloigné de l'entrée d'air.

3. Sac en plastique conforme à la revendication n° 1, se distinguant par le fait que le courant d'air est généré au moyen d'un moteur de ventilation à commande électrique intégré dans la paroi du sac.

4. Sac en plastique conforme à la revendication n° 1, se distinguant par le fait que le moteur de ventilation est logé dans le fond du sac.

5. Sac en plastique conforme aux revendications n° 1 à 4, se distinguant par le fait que l'élément filtrant 3 se présente sous forme de microfiltre.

6. Sac en plastique conforme à la revendication n° 5, se distinguant par le fait que l'élément filtrant 3 se présente sous forme de microfiltre situé dans le fond et/ou dans la partie supérieure du sac.

7. Sac en plastique conforme aux revendications n° 1 à 6, se distinguant par le fait que les faces intérieures des feuilles de polyéthylène haute ou basse pression et/ou des feuilles de propylène sont traitées corona.

8. Sac en plastique conforme à la revendication n° 7, se distinguant par le fait que le sac se compose de copolymères d'éthylène et de propylène.

9. Sac en plastique conforme aux revendications n° 1 à 8, se distinguant par le fait que le dispositif 7 servant à ouvrir et à fermer le sac se présente sous forme de système de fermeture à coulisse.
